# EUROPÄISCHE PATENTSCHRIFT

(11) **EP 0 111 296 B1**
(45) Veröffentlichungstag und Bekanntmachung des Hinweises auf die Patenterteilung: **02.09.1987**
(21) Anmeldenummer: 83112266.8
(22) Anmeldetag: 06.12.1983
(51) Int. Cl.: H05B 41/392

(54) **Anordnung zur Steuerung der Helligkeit einer Niederdruckentladungslampe**
Device for controlling the intensity of a low pressure discharge lamp
Dispositif pour contrôler l'intensité d'une lampe de décharge à basse pression

(30) Priorität: 10.12.1982 DE 3245817; 05.08.1983 DE 3328378
(43) Veröffentlichungstag der Anmeldung: 20.06.1984
(73) Patentinhaber: SIEMENS AKTIENGESELLSCHAFT, 80333 München (DE)
(72) Erfinder: Ballmann, Josef, D-8225 Traunreut (DE); Klamt, Manfred, D-8221 Stein (DE)

## Beschreibung

Die Erfindung betrifft eine Anordnung zur Steuerung der Helligkeit einer Niederdruckentladungslampe gemäß Oberbegriff von Anspruch 1. Die von dem Steuergerät gelieferte Spannung wird dabei in der Regel durch Phasenanschnitt verändert. Um hierbei die Helligkeit von Leuchtstofflampen mit einem Durchmesser von 38 mm möglichst weit heruntersteuern zu können, wurden zusätzliche Zündhilfen, wie beispielsweise ein auf hohem Potential liegender Zündstreifen oder ein metallisches Netz entlang der Oberfläche der Lampe verwendet. Nach Aussage der Hersteller der neuen Niederdruckentladungslampen mit Kryptonfüllung und einem Durchmesser von 26 mm soll sich die Helligkeit dieser Lampen auf die beschriebene Weise nicht steuern lassen.

Der Erfindung liegt daher die Aufgabe zugrunde, eine Anordnung zur Steuerung der Helligkeit von Niederdruckentladungslampen anzugeben, die auch für Lampen mit einem Durchmesser von 26 mm brauchbar ist.

Die erfindungsgemäße Lösung dieser Aufgabe ist in Anspruch 1 gekennzeichnet. Sie beruht darauf, daß durch die Hilfsspannung mit einer Frequenz von größer 5 kHz eine Grundionisierung aufrechterhalten wird, die einen stabilen Betrieb der Lampe auch bei weitgehend reduzierter Helligkeit ermöglicht.

Als Hilfsspannungsquelle kann jeder einschlägige Generator mit ausreichender Leistung verwendet werden; die für ihn erforderliche Betriebsspannung wird gemäß einer Weiterbildung der Erfindung von dem ohnehin zum Betrieb der Entladungslampe erforderlichen Heiztransformator geliefert. Dieser kann hierzu eine gesonderte Sekundärwicklung aufweisen; besonders vorteilhaft ist es jedoch, die Speisespannung für die Hilfsspannungsquelle von einer eine der Lampenelektroden speisenden Sekundärwicklung abzugreifen.

Die Stromversorgung der Hilfsspannungsquelle über den Heiztransformator ermöglicht es, die Hilfsspannungsquelle mit dem Heiztransformator zu einem vorverdrahteten Zusatzgerät zu vereinen, das außer den Netzanschlußklemmen lediglich die Klemmen zum Anschluß der heizbaren Elektroden der Lampe aufweist! Dieses Zusatzgerät unterscheidet sich somit hinsichlich der Klemmen äußerlich in kleiner Weise von dem bisher verwendeten Heiztransformator. Im Vergleich zu dem Heiztransformator ist die Breite des Zusatzgerätes zweckmäßigerweise gleich oder kleiner und seine Befestigungsart unverändert, so daß eine Umrüstung vorhandener Anlagen durch einen einfachen Austausch des Heiztransformators gegen das neue Zusatzgerät einfach möglich ist. Die Hilfsspannungsquelle ist vorzugsweise stirnseitig, also in Längsrichtung des Heiztransformators angeordnet, da in dieser Dimension in den Leuchtenchassis in der Regel ausreichend Platz vorhanden ist.

In Sonderfällen kann es aber auch zweckmäßig sein, bei der Nachrüstung einer vorhandenen Anlage die Heiztransformatoren weiter zu verwenden und lediglich die Hilfsspannungsquelle zusätzlich einzubauen und mit den Klemmen des Heiztransformators zu verbinden; hierbei ist es dann besonders vorteilhaft, wenn die Hilfsspannungsquelle als Dreipol ausgebildet ist, so daß lediglich drei Verbindungen zu dem Heiztransformator herzustellen sind.

Wird die an einer solchen Anordnung angeschlossene Leuchtstofflampe so von einer Person aus der Fassung genommen, daß zunächst nur der erdseitige Heizstromkreis unterbrochen wird und berührt diese Person dann eine der dann freiliegenden Elektrodenanschlüsse, dann kann über diese Person zunächst der Hilfsstrom gegen Erde fließen und dadurch die Lampe soweit ionisieren, daß nachfolgend auch ein gefährlicher Hauptstrom über die Person gegen Erde abgeleitet werden kann.

Um diese Gefährdung von Personen beim Berühren einseitig freiliegender Elektroden zu vermeiden, ist gemäß Weiterbildung der Erfindung eine Uberwachungseinrichtung vorgesehen, durch die die Hilfsspannung bei unterbrochenem erdseitigen Heizstromkreis abgeschaltet wird.

Es liegt im Rahmen der Erfindung, diese Abschaltung abhängig von der Bewegung der Leuchtstofflampe aus der erdseitigen Fassung zu machen: Hierzu kann in dieser Fassung oder auch in deren Umgebung im Leuchtengehäuse ein Hilfskontakt angeordnet sein, dessen Stellung sich beim Herausnehmen der Lampe aus der Fassung ändert und der dadurch die Abschaltung der Hilfsspannung direkt oder mittelbar bewirkt.

Vorzugsweise wird jedoch der Strom im erdseitigen Heizstromkreis überwacht und bei Wegfall dieses Stromes die Hilfsspannungsquelle abgeschaltet.

In beiden Fällen führt die eingangs beschriebene Berührung der einen Elektrode der Lampe zu keiner Gefährdung mehr, da kein höherfrequenter lonisierungsstrom und damit auch kein Hauptstrom mehr über die Lampe und die berührende Person zur Erde abfließen kann.

Zwei Ausführungsbeispiele der Erfindung werden anhand der Figuren naher erläutert:
Bei beiden Ausführungsbeispielen ist zwischen den Klemmen L und N eines Wechsetspannungsnetzes ein übliches Steuergerät 3 angeschlossen, das über eine Vorschaltdrossel 2 eine Niederdruckentladungslampe 1 mit einer einstellbaren Spannung versorgt.

Um hierbei einen weiten Einstellbereich zu ermöglichen, ist ein Zusatzgerät 6 mit einem Heiztransformator 4 vorgesehen, dessen Primärwicklung 41 über die Klemmen 61, 62 an das Wechselspannungsnetz angeschlossen ist. Eine erste Sekundärwicklung 43 dieses Heiztransformators liegt über die Klemmen 63, 64 an der Elektrode 11 der Lampe 1; eine zweite Sekundärwicklung 42 speist die zweite Elektrode 12 über die Klemmen 62, 65.

Bei der Schaltung nach FIG 1 enthält das Zusatzgerät 6 außer dem Heiztransformator 4 eine Hilfsspannungsquelle 5, die über Klemmen 500, 510 an die Sekundärwicklung 42 und über die Klemme 520 an die Klemme 63 des Zusatzgerätes angeschlossen ist. Sie erhält somit über die Klemmen 500, 510 eine Versorgungsspannung von der Sekundärwicklung 42 und liefert zwischen den Klemmen 500 und 520 eine Hilfsspannung von etwa 400 Volt bei einer Frequenz von 30 kHz. Die maximale Leistung der Hilfsspannungsquelle bei einer Entladungslampe von 58 Watt beträgt 5 Voltampere.

Die Hilfsspannungsquelle besteht im wesentlichen aus drei Teilen, einem Gleichrichterteil, einem Multivibrator und einem Verstärker. Der Multivibrator besteht aus einem integrierten Schaltkreis mit bekanntem Aufbau und bekannter Außenbeschaltung; ihm ist ein zweistufiger Verstärker in ebenfalls bekanntem Aufbau nachgeschaltet. Die Endstufe des Verstärkers enthält einen Übertrager, dessen Sekundärwicklung über einen Entkopplungskondensator zwischen den Klemmen 510, 520 liegt. Dieser vermeidet dabei einen Kurzschluß der vom Steuergerät 3 gelieferten Versorgungsspannung; umgekehrt hält die Vorschaltdrossel 2 die höherfrequente Spannung von dem Steuergerät 3 fern.

Bei der Ausführungsform nach FIG 2 ist die zweite Sekundärwicklung 42 des Heiztransformators 4 über einen Erfassungswiderstand 51 an die Elektrode 12 angeschlossen. Diese Sekundärwicklung 42 liefert eine Spannung, die um den Spannungsabfall an dem Erfassungswiderstand 51 größer ist als die Spannung an der Sekundärwicklung 43.

Eine drittie Sekundärwicklung 44 speist die Hilfsspannungsquelle über einen Gleichrichter 57, der die Versorgungsgleichspannung für einen astabilen Multivibrator 55 liefert, der von einem IC 50 mit üblicher Beschaltung seiner Klemmen gebildet ist.

Von diesem Multivibrator 35 wird ein Leistungs-MOS-Transistor 56 periodisch auf- und zugesteuert, dessen Steuerstrecke hierzu an die Klemme 03 des IC 50 angeschlossen ist. Über seine Schaltstrecke ist eine Teilwicklung eines Spartransformators 53 an den Gleichrichter 57 angeschlossen; andererseits liegt die gesamte Wicklung des Spartransformators über einen Entkopplungskondensator 34 und die Schaltstrecke des Transistors 56 über die Klemmen 62 und 63 an den Elektroden der Entladungslampe 1.

Der IC 50 hat in bekannter Weise einen Blockiereingang 04: Wird an diesen eine positive Spannung angelegt, dann schwingt der mit diesem IC aufgebaute Multivibrator. Dieser Eingang 04 liegt nun über eine Diode 54 und einen Transistor 52 an der Sekundärwicklung 42 im erdseitigen Heizkreis; die Steuerstrecke dieses Transistors 32 liegt parallel zu dem Erfassungswiderstand 51: Solange die dargestellte Anordnung eingeschaltet ist und in dem erdseitigen Heizstromkreis Strom fließt, ist der Transistor 52 periodisch leitend. Dadurch entsteht an dem Eingang 04, zu dem ein RC-Glied parallel liegt, eine Gleichspannung, die für den Schwingbetrieb des Multivibrators Voraussetzung ist.

Wird dagegen die Lampe 1 aus der im erdseitigen Heizstromkreis liegenden Fassung herausgenommen, dann führt die damit verbundene Unterbrechung dieses Kreises zu einem Sperren des Transistors 52 und damit zu einem Wegfall der Spannung an dem Eingang 04: Der Multivibrator bleibt stehen und es wird keine Hilfsspannung mehr erzeugt.

## Patentansprüche

1. Anordnung zur Steuerung der Helligkeit einer Niederdruckentladungslampe (1) mit zwei heizbaren, an Sekundärwicklungen (42, 43) eines Heiztransformators (4) angeschlossenen Elektroden (11, 12) mit einem vom Wechselspannungsnetz gespeisten Steuergerät (3), das eine einstellbare Spannung liefert und dessen diese Spannung liefernder Ausgang über eine Vorschaltdrossel (2) zwischen den Elektroden (11, 12) der Entladungslampe (1) angeschlossen ist, gekennzeichnet durch ein Zusatzgerät (6), das eine höherfrequente, im wesentlichen konstante Hilfsspannung liefert, die dauernd zwischen den Elektroden (11, 12) der Entladungslampe anliegt.

2. Anordnung nach Anspruch 1, dadurch gekennzeichnet, daß das Zusatzgerät den Heiztransformator (4) und eine Hilfsspannungsquelle (5) enthält, die eingangsseitig an eine Sekundärwicklung (42) des Heiztransformators (4) angeschlossen ist.

3. Anordnung nach Anspruch 2, dadurch gekennzeichnet, daß der Heiztransformator (4) eine gesonderte Sekundärwicklung zur Speisung der Hilfsspannungsquelle (5) hat.

4. Anordnung nach Anspruch 2, dadurch gekennzeichnet, daß die Hilfsspannungsquelle (5) eingangsseitig an eine Sekundärwicklung (42) des Heiztransformators (4) angeschlossen ist, die zugleich eine der Elektroden (12) der Entladungslampe (1) speist.

5. Anordnung nach Anspruch 4, dadurch gekennzeichnet, daß die Hilfsspannungsquelle (5) als Dreipol ausgebildet ist.

6. Anordnung nach einem der Ansprüche 1 bis 5, gekennzeichnet durch eine Überwachungseinrichtung (51, 52), durch die die Hilfsspannung bei unterbrochenem erdseitigem Heizstromkreis (12, 42, 51) abgeschaltet wird.

7. Anordnung nach Anspruch 6, mit einem astabilen Multivibrator (55), der einen Sperreingang (04) aufweist, dadurch gekennzeichnet, daß der Sperreingang (04) über einen Schalter (52) an der Sekundärwicklung (42) im erdseitigen Heizstromkreis liegt, der geschlossen ist, wenn Strom in diesem Heizstromkreis fließt.

8. Anordnung nach Anspruch 7, dadurch gekennzeichnet, daß der Schalter ein Transistor (52) ist, dessen Steuerstrecke parallel zu einem Erfassungswiderstand (51) im erdseitigen Heizstromkreis liegt.

9. Anordnung nach Anspruch 8, dadurch gekennzeichnet, daß die von der Sekundärwicklung (42) im erdseitigen Heizstromkreis gelieferte Spannung um den Spannungsabfall an dem Erfassungswiderstand (51) größer als die Spannung an der Sekundärwicklung (43) in dem anderen Heizstromkreis ist.

10. Anordnung nach Anspruch 2, dadurch gekennzeichnet, daß das Zusatzgerät außer den Netzanschlüssen (61, 62) nur noch Anschlüsse (63 bis 66) für die heizbaren Elektroden (11, 12) der Entladungslampe (1) aufweist.

## Claims

1. An arrangement for controlling the brightness of a low-pressure discharge lamp (1) comprising two heatable electrodes (11, 12) connected to secondary windings (42, 43) of a heater transformer (4), and comprising a control device (3) supplied by the a.c. voltage network to provide an adjustable output voltage connected via a series reactor (2) between the electrodes (11, 12) of the discharge lamp (1), characterised by an additional device (6) which supplies a higher-frequency, fundamentally-constant auxiliary voltage permanently connected between the electrodes (11, 12) of the discharge lamp.

2. An arrangement as claimed in Claim 1, characterised in that the additional device contains the heater transformer (4) and an auxiliary voltage source (5) connected at its input to a secondary winding (42) of the heater transformer (4).

3. An arrangement as claimed in Claim 2, characterised in that the heater transformer (4) has a special secondary winding which supplies the auxiliary voltage source (5).

4. An arrangement as claimed in Claim 2, characterised in that the auxiliary voltage source (5) has its input connected to a secondary winding (42) of the heater transformer (4), which secondary winding simultaneously supplies one of the electrodes (12) of the discharge lamp (1).

5. An arrangement as claimed in Claim 4, characterised in that the auxiliary voltage source (5) consists of a tripole.

6. An arrangement as claimed in one of Claims 1 to 5, characterised by a monitoring device (51,52) which disconnects the auxiliary voltage when the earth-side heating circuit (12,42,51 ) is interrupted.

7. An arrangement as claimed in Claim 6, comprising an astable multivibrator (55) which has a blocking input (04), characterised in that the blocking input (04) is connected via a switch (52) to the secondary winding (42) in the earth-side heating circuit, which is closed when current flows in this heating circuit.

8. An arrangement as claimed in Claim 7, characterised in that the switch is a transistor (52) whose control path is arranged in parallel with a detecting resistor (51) in the earth-side heating circuit.

9. An arrangement as claimed in Claim 8, characterised in that the voltage supplied by the secondary winding (42) in the earth-side heating circuit exceeds the voltage connected to the secondary winding (43) in the other heating circuit by the voltage drop across the detecting resistor (51).

10. An arrangement as claimed in Claim 2, characterised in that apart from the mains terminals (61, 62), the additional device only has terminals (63 to 66) for the heatable electrodes (11, 12) of the discharge lamp (1).

## Revendications

1. Dispositif pour contrôler la luminosité d'une lampe à décharge basse pression (1) comportant deux électrodes (11, 12) qui sont susceptibles d'être chauffées et qui sont reliées à des enroulements secondaires (42, 43) d'un transformateur de chauffage (4), ainsi qu'un appareil de contrôle (3) qui est alimenté par le réseau de tension alternative, qui fournit une tension réglable et dont la sortie qui fournit cette tension est reliée, par l'intermédiaire d'un ballast inductif (2), entre les électrodes de la lampe à décharge (1), caractérisé par un appareil supplémentaire (6) qui fournit une tension auxiliaire de haute fréquence et sensiblement constante, qui est appliquée en permanence entre les électrodes (11, 12) de la lampe à décharge.

2. Dispositif selon la revendication 1, caractérisé par le fait que l'appareil supplémentaire comporte le transformateur de chauffage (4) et une source de tension auxiliaire (5) qui, du côté entrée, est reliée à un enroulement secondaire (42) du transformateur de chauffage (4).

3. Dispositif selon la revendication 2, caractérisé par le fait que le transformateur de chauffage (4) possède un enroulement secondaire distinct servant à l'alimentation de la source de tension auxiliaire (5).

4. Dispositif selon la revendication 2, caractérisé par le fait que la source de tension auxiliaire (5) est reliée, du côté entrée, à un enroulement secondaire (42) du transformateur de chauffage (4) et qui alimente, en même temps, l'une des électrodes (12) de la lampe à décharge (1).

5. Dispositif selon la revendication 4, caractérisé par le fait que la source de tension auxiliaire (5) est réalisée sous la forme d'un agencement tripolaire.

6. Dispositif selon l'une des revendications 1 à 5, caractérisé par un dispositif de contrôle (51, 52) à l'aide duquel la tension auxiliaire est débranchée lors d'une coupure à la terre du circuit de chauffage (12, 42, 51

7. Dispositif selon la revendication 6, du type comportant un multivibrateur astable (55) qui comporte une entrée de blocage (04), caractérisé par le fait que l'entrée de blocage (04) est reliée, par l'intermédiaire de l'interrupteur (52) à l'enroulement secondaire (42), dans le circuit de chauffage, côté terre, lequel interrupteur est fermé lorsqu'un courant passe dans ce circuit de chauffage.

8. Dispositif selon la revendication 7, caractérisé par le fait que l'interrupteur est un transistor (52) dont la voie de commande est en parallèle sur une résistance de détection (51) située dans le circuit de chauffage, côté terre.

9. Dispositif selon la revendication 8, caractérisé par le fait que la tension qui est fournie par l'enroulement secondaire (42) dans le circuit de chauffage côté terre est supérieure à la tension au niveau de l'enroulement secondaire (43) dans l'autre circuit de chauffage, d'une valeur égale à la chute de tension aux bornes de la résistance de détection (51).

10. Dispositif selon la revendication 2, caractérisé par le fait que l'appareil supplémentaire comporte, en plus des bornes de liaison au réseau (61, 62), également des bornes (63 à 66) pour les électrodes (11,12) de la lampe à décharge (1), qui sont susceptibles d'être chauffées.
